# FASCICULE DE BREVET EUROPEEN

(11) **EP 0 364 311 B1**
(45) Date de publication et mention de la délivrance du brevet: **28.07.1993**
(21) Numéro de dépôt: 89402439.7
(22) Date de dépôt: 07.09.1989
(51) Int. Cl.: B05B 7/08

(54) **Dispositif de pulvérisation pneumatique de liquide, à jet pulvérisé plat**
Luftzerstäubergerät für Flüssigkeiten mit flachem Spritzstrahl
Pneumatic spraying device for liquids having a flat spraying nozzle

(30) Priorité: 13.09.1988 FR 8811910
(43) Date de publication de la demande: 18.04.1990
(73) Titulaire: SAMES S.A., F-38240 Meylan (FR)
(72) Inventeur: Tholome, Roger, F-38700 La Tronche (FR)
(74) Mandataire: CABINET BONNET-THIRION

(56) Documents cités:
- EP-A- 0 224 066
- EP-A- 0 283 957
- DE-C- 966 200
- FR-A- 1 524 334
- US-A- 2 646 314

## Description

L'invention se rapporte à un dispositif de pulvérisation pneumatique de liquide notamment pour l'application de peinture ou vernis; elle a principalement pour objet d'améliorer les conditions de pulvérisation et de faciliter la conformation du jet de liquide pulvérisé.

On connaît un dispositif de pulvérisation de liquide utilisant l'air comprimé à la fois pour transformer le liquide en un faisceau de fines particules et pour donner à ce faisceau une forme souhaitée, plus particulièrement une forme d'éventail relativement plat présentant une section transversale d'épaisseur aussi constante que possible.

Un tel dispositif est par exemple décrit dans le brevet américain US-A-2 646 314. Ce dispositif connu comporte une buse de pulvérisation au centre de laquelle sont agencés un canal d'éjection de liquide et un canal d'éjection d'air d'entraînement, annulaire et coaxial audit canal d'éjection de liquide. De plus, ladite buse comporte d'autres canaux d'éjection d'air qui, en raison de leurs fonctions principales respectives, seront appelés canaux d'éjection d'air de pulvérisation et canaux d'éjection d'air de conformation du faisceau. Lesdits canaux d'éjection d'air de pulvérisation sont disposés symétriquement de part et d'autre de l'axe du canal d'éjection de liquide et dans ce mode de réalisation, convergent vers un point de cet axe (qu'on appellera par commodité "point de pulvérisation") situé en aval de l'orifice d'éjection du liquide, pour disperser le jet de liquide en fines gouttelettes. Par ailleurs, des canaux d'éjection d'air de conformation sont aussi disposés symétriquement de part et d'autre de cet axe et convergent deux à deux vers celui-ci, en aval du point de pulvérisation, c'est-à-dire vers un emplacement où le jet de liquide est déjà pulvérisé. Pour ce faire, ces canaux sont pratiqués dans des cornes faisant saillie de la surface frontale de la buse sur laquelle débouche le canal d'éjection de liquide. Ces cornes sont symétriques par rapport à l'axe du canal. L'action de "l'air de conformation" est donc d'aplatir le faisceau de liquide pulvérisé pour lui donner la forme voulue d'un éventail.

Lorsqu'on désire ouvrir au maximum l'éventail formé par le jet de liquide, on est amené à augmenter l'action des jets d'air de conformation issus des cornes. Lorsque cette action devient très importante, ces jets d'air ont tendance à creuser l'éventail dans sa partie centrale, voire à le couper en deux parties. Un impact du jet de liquide pulvérisé sur une surface perpendiculaire à l'axe de pulvérisation prend ainsi la forme d'un huit plein. Pour diminuer cette tendance, deux autres groupes de canaux d'éjection d'air de conformation, débouchant sur la face frontale de la buse, sont prévus. Ils produisent des jets d'air additionnel dirigés sensiblement parallèlement à l'axe d'éjection du liquide. Ces jets d'air additionnel interceptent les jets d'air issus des cornes, les élargissent et "étalent" leur action sur le jet de liquide pulvérisé. De plus, ces jets d'air additionnel ont tendance à combler la dépression barométrique créée à la base des cornes par l'effet de Venturi provoqué par l'air de conformation issu desdites cornes. Les jets d'air additionnel permettent donc de diminuer le dépôt parasite de liquide sur la face frontale de la buse. Ils ont donc, aussi, un rôle de protection évitant que la buse ne soit souillée par le liquide pulvérisé.

Pour simplifier la structure de la buse, tous les canaux débouchant sur la face frontale prennent naissance dans une même chambre d'alimentation en air sous pression, contiguë au canal central d'éjection de liquide et entourant ce dernier, tandis que les canaux pratiqués dans les cornes prennent naissance dans une chambre indépendante, coaxiale à la précédente et généralement alimentée sous une pression d'air différente. Dans la majorité des cas, les deux chambres sont alimentées par la même source d'air comprimé, la chambre reliée aux cornes étant alimentée par un conduit de dérivation comportant une perte de charge réglable. Dans d'autres dispositifs connus, les deux chambres sont alimentées par deux sources d'air comprimé indépendantes et réglables. Dans tous ces agencements connus, on agit sur l'alimentation en air distribué à ces deux chambres pour ajuster la largeur du jet en éventail et la finesse de pulvérisation. Cependant, les actions de tous ces jets d'air interfèrent, ce qui rend les réglages difficiles, longs et fastidieux.

L'invention résulte d'une étude plus approfondie des rôles spécifiques des différents jets d'air agissant sur le faisceau; elle consiste à redistribuer l'alimentation en air des différents canaux d'éjection d'air mentionnés ci-dessus.

Dans cet esprit, l'invention concerne donc un dispositif de pulvérisation pneumatique de liquide à jet pulvérisé plat, comportant:
- une buse de pulvérisation au centre de laquelle est agencé un canal d'éjection de liquide,
- au moins un canal d'éjection d'air d'entraînement,
- des canaux d'éjection d'air de conformation du faisceau, comprenant des premiers canaux situés dans deux cornes parallèles faisant saillie sur les côtés d'une surface frontale de la buse sur laquelle débouche ledit canal d'éjection de liquide, lesdites cornes étant agencées symétriquement par rapport à l'axe de ce canal et lesdits premiers canaux étant sensiblement situés dans un plan passant par ledit axe et des seconds canaux situés dans ledit plan et orientés sensiblement parallèlement audit axe symétriquement par rapport à celui-ci, les orifices de ces canaux débouchant sur ladite surface frontale, et
- des canaux d'éjection d'air de pulvérisation débouchant sur ladite surface frontale et obliques par rapport audit axe dudit canal d'éjection de liquide, caractérisé en ce que tous lesdits canaux d'éjection d'air de conformation communiquent avec un même premier circuit de distribution d'air comprimé tandis que ledit canal d'éjection d'air d'entraînement et lesdits canaux d'éjection d'air de pulvérisation commmuniquent avec un même second circuit de distribution d'air comprimé.

Grâce à une telle distribution d'air, les jets d'air additionnels de conformation ont toujours une "vigueur" adaptée à celle des jets d'air de conformation issus des cornes, le rapport entre les débits d'air de ces deux types de jet de conformation étant fixé par construction. On évite ainsi, gu'aux faibles pressions d'air de pulvérisation, les jets de conformation issus des cornes creusent ou coupent l'éventail en son milieu. Par ailleurs, aux fortes pressions d'air de pulvérisation, on est mieux en mesure de régler la "vigueur" des jets d'air de conformation permettant de donner à l'éventail une épaisseur transversale aussi constante que possible. Enfin, les dépôts parasites de liquide à la base des cornes se trouvent encore réduits car la dépression barométrique, due à l'effet de Venturi, provoqués par les jets issus des cornes, est mieux comblée que par le passé, quelles que soient les conditions de pulvérisation, puisque la "vigueur" des jets d'air de conformation additionnel augmente avec celle des jets d'air de conformation issus des cornes à l'origine de cette dépression.

L'invention sera mieux comprise et d'autres avantages de celle-ci apparaîtront plus clairement à la lumière de la description qui va suivre d'un mode de réalisation d'un dispositif conforme à son principe, donnée uniquement à titre d'exemple et faite en référence aux dessins annexés dans lesquels:
- la figure 1 est une vue générale en perspective de la partie extrême du dispositif conforme à l'invention et plus particulièrement de la buse de pulvérisation;
- la figure 2 représente partiellement le dispositif de l'invention, vu suivant une coupe longitudinale II-II dans un plan P représenté à la figure 1; et
- la figure 3 est une coupe partielle III-III de la figure 1 dans un plan médian PM du faisceau en éventail.

Le dispositif de pulvérisation de liquide 11 comporte un corps 12 dont on a représenté une partie approximativement cylindrique et dans lequel sont définis un certain nombre de conduits susceptibles d'être mis en communication avec une arrivée de liquide 13 (notamment de la peinture ou un vernis), une première arrivée d'air 14 reliée à une première source d'air comprimé S₁₄ et une seconde arrivée d'air comprimé 15 reliée à une seconde source d'air comprimé S₁₅. Les deux sources d'air comprimé sont, ici, réglables indépendamment l'une de l'autre. Une buse de pulvérisation 16 est fixée à une extrémité du corps 12, au moyen d'un manchon fileté 17. L'arrivée de liquide 13 est ici représentée par un conduit qui débouche dans une chambre 13a; ce conduit est relié à une source de liquide sous pression, non représentée. Les arrivées d'air comprimé 14 et 15, également représentées par des conduits, débouchent dans des chambres 14a, 15a respectives. Le corps 11 abrite un pointeau de commande d'air 18 monté coulissant suivant un axe x′x. Il est à noter que les trois chambres 13a, 14a, 15a sont alignées le long de cet axe qui est aussi l'axe d'éjection du liquide. Le pointeau 18 comporte deux portées tronconiques 14a, 15b commandant la mise en communication des chambres 14a, 15a avec des conduits de distribution d'air 20, 21, respectivement, s'étendant dans le corps 12. Un pointeau de commande de peinture 22 est aussi monté suivant l'axe x′x. Il se déplace pour partie dans le pointeau 18 et pour partie dans le corps 12. Il commande la mise en communication de la chambre 13a avec un conduit de distribution de peinture 25 défini axialement (toujours suivant l'axe x′x) dans un insert 26. Ce dernier est intercalé axialement entre une extrémité du corps 12 et la buse de pulvérisation 16; il est vissé dans une partie filetée dudit corps. A l'extrémité de l'insert 26, dans le prolongement du conduit 25, se trouve placée une buse de projection de liquide 28 terminée par un canal d'éjection de liquide 30 qui fait saillie au travers de la buse de pulvérisation, au centre de celle-ci. L'axe de ce canal 30 est bien entendu, l'axe x′x. La buse de pulvérisation comporte deux cornes 35, symétriques par rapport à l'axe x′x, parallèles et admettant le plan P pour plan médian. Les cornes 35 font saillie sur les côtés d'une face frontale 36, sensiblement circulaire, de la buse de pulvérisation 16. Le canal d'éjection de liquide débouche par un orifice 30a au centre de cette face frontale. Des canaux d'éjection d'air sont ménagés dans la buse de pulvérisation. Selon un agencement connu en soi, on distingue les canaux suivants:
- Un canal d'éjection d'entraînement 38, de section annulaire et agencé coaxialement et parallèlement au canal d'éjection de liquide 30. Il est défini entre la buse de projection de liquide 28 et un perçage axial de la buse de pulvérisation 16. Il débouche donc par un orifice annulaire 38a sur la face frontale 36. Bien entendu ce canal annulaire unique pourrait être remplacé par plusieurs canaux parallèles au canal 30 et répartis régulièrement sur une surface cylindrique.
- Des canaux d'éjection d'air de pulvérisation 39, principalement caractérisés par le fait que, débouchant sur la face frontale 36 par des orifices 39a, ils sont obliques par rapport à l'axe x'x. Dans l'exemple, les axes d'éjection de ces canaux convergent en A sur l'axe x'x, en aval de l'orifice 30a, par rapport au sens d'éjection du liquide. En variante, l'agencement peut être tel que seuls certains canaux 39 convergent vers l'axe, les autres étant orientés de part et d'autre de cet axe.
- Des premiers canaux d'éjection d'air de conformation du faisceau 40, pratiqués dans les cornes, obliques par rapport à l'axe x'x et agencés par paire(s); ils sont situés dans un plan P, contenant l'axe x'x et les orifices 40a de ces canaux débouchent sur les faces en regard des cornes 35; les axes de ces canaux convergent deux à deux sur l'axe x'x en deux points B1, B2 ... échelonnés le long de cet axe, en aval du point A.
- Des seconds canaux d'éjection d'air de conformation du faisceau 41 situés ici dans le plan P, orientés sensiblement parallèlement à l'axe x'x (ou très faiblement inclinés par rapport à lui) et dont les orifices 41a débouchent sur ladite face frontale entre l'axe et chaque corne 35, respectivement. Les jets d'air additionnel issus de ces canaux participent à la conformation du faisceau puisqu'ils "écrasent" légèrement les jets d'air issus des orifices 40a, ce qui limite les risques d'avoir un faisceau creusé ou coupé au voisinage du plan P. En outre, comme indiqué ci-dessus, ces jets d'air additionnel évitent que des éclaboussures de liquide pulvérisé viennent se déposer à la base des cornes 35.

Le plan PM contenant l'axe x′x et perpendiculaire au plan P se définit comme étant le plan médian souhaité du faisceau en éventail 45 de liquide pulvérisé.

Une première chambre annulaire 49 est définie entre la buse 16, l'insert 26, le corps 12 et le manchon 17, par l'assemblage de ces différentes pièces. Le conduit 20 débouche dans la chambre 49. Ainsi, en amont de la buse de pulvérisation 16 se trouve défini un premier circuit de distribution d'air comprimé comprenant la chambre 49, le conduit 20, la chambre 14a, le conduit 14 ... Ce premier circuit de distribution d'air est ainsi alimenté par la source d'air comprimé S₁₄. De façon analogue, une seconde chambre annulaire 50, de forme générale conique, est définie entre la buse de pulvérisation 16 d'une part et la buse de projection de liquide 28 et l'insert 26, d'autre part. Cette chambre 50 prolonge donc intérieurement le canal d'éjection d'air d'entraînement 38 jusqu'à des conduits 57 ménagés dans l'insert 26 et débouchant dans une chambre annulaire 58. Le conduit 21 débouche également dans cette chambre annulaire 58. Ainsi, en amont de la buse de pulvérisation et plus particulièrement du canal 38, se trouve défini un second circuit de distribution d'air comprimé, comprenant la chambre 50, les conduits 57, la chambre annulaire 58, le conduit 21, la chambre 15a, le conduit 15 ... Ce second circuit de distribution d'air est donc alimenté par la source d'air comprimé S₁₅.

Selon l'invention, tous les canaux d'éjection d'air de conformation du faisceau 40, 41, à l'exception de tout autre canal d'éjection d'air précité, communiquent avec ledit premier circuit de distribution d'air comprimé. Plus particulièrement, lesdits premiers canaux 40 situés dans les cornes communiquent avec la chambre annulaire 49 par l'intermédiaire de conduits 48 s'étendant également dans lesdites cornes approximativement parallèlement à l'axe x′x, tandis que lesdits seconds canaux 41 sont reliés à la même chambre 49 par des conduits obliques 52 s'étendant dans la partie centrale de la buse 16.

En outre, le canal d'éjection d'air d'entraînement 38 et les canaux d'éjection d'air de pulvérisation 39 communiquent avec ledit second circuit de distribution d'air comprimé. Plus précisément, les canaux d'éjection d'air de pulvérisation 39 communiquent avec la seconde chambre annulaire 50 par des conduits ou cavités 55 (figure 3).

Avec le dispositif qui vient d'être décrit, le réglage de la largeur du jet de liquide pulvérisé peut se faire sur une plus grande étendue. On peut aussi mettre en oeuvre une pression d'air de conformation du faisceau éventuellement supérieure à celle de l'air de pulvérisation sans risque de déformation du jet et sans dépôt parasite sur la buse de pulvérisation. La structure qui vient d'être décrite, ne nécessite pas d'usinage précis des canaux 52 et cavités 55.

En outre, il est à noter que ce genre de distribution d'air peut être adapté facilement sur des pulvérisateurs pneumatiques déjà existants, y compris un pulvérisateur muni d'une dérivation réglable fournissant l'air de conformation à partir de l'alimentation en air de pulvérisation, puisque les modifications concernent essentiellement et peuvent être limitées à la structure de la buse de pulvérisation. Pour l'utilisateur, il n'y a pas de différence majeure de fonctionnement (pas de nouvel apprentissage) mais une plus grand facilité de réglage, dans des limites plus étendues.

Bien entendu, le mode de réalisation qui vient d'être décrit n'est qu'un exemple de réalisation parmi d'autres. La même distribution d'air peut être obtenue de façon différente, par exemple à l'aide de bagues intermédiaires de séparation entre les différentes arrivées d'air.

L'invention permet d'éviter un débit trop important de l'air additionnel issu desdits seconds canaux d'éjection d'air de conformation. Il en résulte une diminution de la consommation d'air et donc une diminution du brouillard polluant autour du jet en éventail. Dans le cas d'une application par voie électrostatique, on observe aussi un effet d'enveloppement électrostatique plus efficace.

## Revendications

1. Dispositif de pulvérisation pneumatique de liquide à jet pulvérisé plat, comportant:
- une buse de pulvérisation au centre de laquelle est agencé un canal d'éjection de liquide (30),
- au moins un canal d'éjection d'air d'entraînement (38),
- des canaux d'éjection d'air de conformation du faisceau (40, 41), comprenant des premiers canaux (40) situés dans deux cornes (35) parallèles faisant saillie sur les côtés d'une surface frontale (36) de la buse sur laquelle débouche ledit canal d'éjection de liquide (30), lesdites cornes étant agencées symétriquement par rapport à l'axe (x'x) de ce canal et lesdits premiers canaux étant sensiblement situés dans un plan (P) passant par ledit axe et des seconds canaux (41) situés dans ledit plan et orientés sensiblement parallèlement audit axe symétriquement par rapport à celui-ci, les orifices de ces canaux débouchant sur ladite surface frontale (36), et
- des canaux d'éjection d'air de pulvérisation (39), débouchant sur ladite surface frontale (36) et obliques par rapport audit axe (x'x) dudit canal d'éjection de liquide (30), caractérisé en ce que tous lesdits canaux d'éjection d'air de conformation (40, 41) communiquent avec un même premier circuit de distribution d'air comprimé (14, 20, 41) tandis que ledit canal d'éjection d'air d'entraînement et lesdits canaux d'éjection d'air de pulvérisation (39) commmuniquent avec un même second circuit de distribution d'air comprimé (15, 21, 58, 57, 50).

2. Dispositif de pulvérisation selon la revendication 1, caractérisé en ce qu'il comporte une première chambre annulaire (49) faisant partie dudit premier circuit de distribution d'air et dans laquelle débouchent
- des conduits (48) s'étendant dans lesdites cornes et établissant la liaison avec lesdits premiers canaux, et
- des conduits obliques (52) s'étendant dans la partie centrale de ladite buse et établissant la liaison avec lesdits seconds canaux.

3. Dispositif de pulvérisation selon l'une des revendications précédentes, dans lequel ledit canal d'éjection d'air d'entraînement se prolonge intérieurement par une seconde chambre annulaire (50) faisant partie dudit second circuit de distribution d'air comprimé, caractérisé en ce que des conduits ou cavités (55) s'étendent entre cette chambre et lesdits canaux d'éjection d'air de pulvérisation (39).

## Claims

1. Apparatus for the pneumatic spraying of liquid in a flat sprayed jet comprising:
- a spray nozzle, at the centre of which is arranged a liquid ejection duct (30),
- at least one entrainment air ejection duct (38),
- stream shaping air ejection ducts (40, 41) comprising first ducts (40) which are disposed in two parallel horns (35) projecting on the sides of a front surface (36) of the nozzle, at which said liquid ejection duct (30) opens, said horns being arranged symmetrically with respect to the axis (x'x) of said duct and said first ducts being substantially disposed in a plane (P) passing through said axis, and second ducts (41) disposed in said plane and oriented substantially parallel to said axis symmetrically with respect to same, the orifices of said ducts opening at said front surface (36), and
- spraying air ejection ducts (39) which open at said front surface (36) and which are inclined with respect to said axis (x'x) of said liquid ejection duct (30),
characterised in that all said shaping air ejection ducts (40, 41) communicate with the same first compressed air distribution circuit (14, 20, 41) while said entrainment air ejection duct and said spraying air ejection ducts (39) communicate with the same second compressed air distribution circuit (15, 21, 58, 57, 50).

2. Spray apparatus according to claim 1 characterised in that it comprises a first annular chamber (49) which forms part of said first air distribution circuit and into which open:
- conduits (48) which extend in said horns and which establish a communication with said first ducts, and
- inclined conduits (52) which extend in the central part of said nozzle and which establish a communication with said second ducts.

3. Spray apparatus according to one of the preceding claims wherein said entrainment air ejection duct is extended internally by a second annular chamber (50) forming part of said second compressed air distribution circuit, characterised in that conduits or cavities (55) extend between said chamber and said spraying air ejection ducts (39).

## Patentansprüche

1. Vorrichtung zum pneumatischen Zerstäuben von Flüssigkeit mit flachem Spritzstrahl, mit:
- einer Zerstäuberdüse, in deren Mitte sich ein Flüssigkeitsausstoßkanal (30) befindet,
- mindestens einem Antriebsluftausstoßkanal (38),
- Luftausstoßkanälen (40, 41) zur Bündelbildung, die erste Kanäle (40) umfassen, die in zwei parallelen Hörnern (35) angeordnet sind, die seitlich aus einer vorderen Stirnfläche (36) der Düse vorspringen, in der der Flüssigkeitsausstoßkanal (39) mündet, wobei die Hörner symmetrisch zu der Achse (x'x) dieses Kanals angeordnet sind und die ersten Kanäle im wesentlichen in einer Ebene (P) angeordnet sind, die durch die Achse verläuft, sowie zweite Kanäle (41) umfassen, die in dieser Ebene angeordnet sind und im wesentlichen parallel zu der Achse symmetrisch zu dieser angeordnet sind, wobei die Öffnungen dieser Kanäle in die vordere Stirnfläche (36) münden, und
- Zerstäuberluftausstoßkanälen (39), die in der vorderen Stirnfläche (36) münden und schräg zu der Achse (x'x) des Flüssigkeitsausstoßkanals (30) verlaufen, dadurch gekennzeichnet, daß alle Luftausstoßkanäle (40, 41) zur Bündelbildung mit einem ersten einzigen Druckluftverteilungskreis (14, 20, 41) verbunden sind, während der Antriebsluftausstoßkanal und die Zerstäuberluftausstoßkanäle (39) mit einem zweiten einzigen Druckluftverteilungskreis (15, 21, 58, 57, 50) verbunden sind.

2. Vorrichtung zum Zerstäuben nach Anspruch 1, gekennzeichnet durch eine erste ringförmige Kammer (49), die Teil des ersten Druckluftverteilungskreises ist, und in die münden:
- Leitungen (48), die sich in die Hörner erstrecken und die Verbindung zu den ersten Kanälen herstellen, sowie
- schräge Leitungen (52), die sich in den mittleren Teil der Düse erstrecken und die Verbindung zu den zweiten Kanälen herstellen.

3. Vorrichtung zum Zerstäuben nach Anspruch 1 oder 2, bei der der Antriebsluftausstoßkanal innenseitig durch eine zweite ringförmige Kammer (50) verlängert ist, die Teil des zweiten Druckluftverteilungskreises ist, dadurch gekennzeichnet, daß sich Leitungen oder Hohlräume (55) zwischen dieser Kammer und den Zerstäuberluftausstoßkanälen (39) erstrecken.
